# FASCICULE DE BREVET EUROPEEN

(11) **EP 0 551 234 B1**
(45) Date de publication et mention de la délivrance du brevet: **17.09.1997**
(21) Numéro de dépôt: 93400029.0
(22) Date de dépôt: 08.01.1993
(51) Int. Cl.: E05F 1/10, A47L 15/42, F24C 15/02

(54) **Appareil, tel qu'un appareil électroménager, équipé d'une porte à axe de pivotement horizontal et d'un dispositif d'équilibrage du poids de la porte destinée à être équipée d'un panneau d'habillage**
Gerät, wie zum Beispiel elektrisches Haus- und Küchengerät, mit einer mit waagerechter Drehachse ausgestattener Tür und eine Ausgleichsvorrichtung der Türgewichtes zur Ausstattung mit einer Verkleidungsplatte bestimmt
Appliance, such as an electrical domestic appliance, fitted with a door with horizontal swinging axle and a device counterbalancing the door weight intended for being fitted with a trimpanel

(30) Priorité: 10.01.1992 FR 9200208
(43) Date de publication de la demande: 14.07.1993
(73) Titulaire: ESSWEIN S.A., F-85002 La Roche-sur-Yon (FR)
(72) Inventeur: Caignard, Rémy, F-92402 Courbevoie Cedex (FR); Tessier, Jack, F-92402 Courbevoie Cedex (FR)
(74) Mandataire: Chaverneff, Vladimir

(56) Documents cités:
- EP-A- 0 014 114
- DE-A- 1 753 071
- DE-A- 4 013 571
- US-A- 2 979 052
- US-A- 2 989 048
- US-A- 3 450 125

## Description

La présente invention est relative à un appareil, électroménager ou non, équipé d'une porte d'accès à l'intérieur de l'appareil, dont la charnière d'articulation ou de pivotement est horizontale, c'est-à-dire dont le sens d'ouverture/fermeture est du haut vers le bas ou, plus rarement, du bas vers le haut.

Ci-après on fait plus particulièrement référence aux appareils électroménagers, qui se prêtent mieux à la compréhension du problème technique qui est à la base de la présente invention, ainsi que de la solution correspondante.

Pour ce genre d'appareils, il faut normalement prévoir, en fonction des besoins des clients, trois types différents de pose, c'est-à-dire :
1) pose libre standard, par emplacement isolé ou par simple juxtaposition à d'autres appareils ménagers ou meubles ;
2) pose encastrable, lorsqu'un logement (ou une niche) est prévu(e) pour de tels appareils dans un mur ou entre deux meubles, sans toutefois aucune exigence d'intégration esthétique dans un ensemble unitaire ;
3) pose intégrable, lorsque justement des exigences esthétiques existent en termes d'intégration de l'appareil avec un autre ou plusieurs autres appareils ou meubles, notamment pour réaliser des ensembles pour cuisines.

Or, dans le cas 3), la porte de l'appareil à intégrer est nécessairement revêtue d'un panneau d'habillage, qui est réalisé en bois, massif ou non, ou en une autre matière, et dont le poids varie en fonction de la nature de la matière adoptée pour l'habillage ainsi que de son épaisseur, pour des dimensions d'encombrement données ; alors que, dans le cas 1) et 2), aucune exigence d'habillage de la porte n'existe.

De toutes façons, dans chaque cas, il est nécessaire d'assurer l'équilibrage du poids de la porte pivotante, dans ce sens qu'il faut assurer, -en plus des deux positions stables classiques d'une porte, c'est-à-dire des positions ouverte et fermée (le maintien dans ces deux positions est assuré par une butée, sur laquelle la porte prend appui sensiblement horizontalement et, respectivement, par friction dans le cadre d'emboîtement de la porte, où celle-ci occupe une position sensiblement verticale)-, également une troisième position stable, qui est très proche de la position fermée, mais légèrement écartée de la position verticale, pour éviter que, dans cette position entrouverte, elle ne tombe sous l'action du moment, dû à son propre poids, par rapport à l'axe horizontal de pivotement (notamment lorsque la porte n'a pas été bien fermée ou lors d'opérations d'inspection qui n'exigent pas son ouverture totale), et donc pour éliminer tout risque d'endommagement à la porte elle-même et/ou aux personnes.

La solution adoptée par les techniciens en la matière pour l'équilibrage du poids de la porte d'appareils du type 1) ou 2), c'est-à-dire en pose libre ou encastrable, est relativement simple, parce que le poids de la porte est déterminé une fois pour toutes, en raison de l'absence d'habillage : dans ce cas, un simple ressort créant un couple de rappel, par rapport à l'axe de pivotement suffit, ce ressort étant incorporé dans l'épaisseur de la porte, qui est réalisée sous forme d'un panneau creux, souvent métallique, et agencé aux deux extrémités latérales de la porte.

En ce qui concerne l'équilibrage du poids de la porte équipée d'un panneau d'habillage, celui-ci est effectué dans l'art antérieur à l'aide de deux autres ressorts de rappel auxiliaires qui, à la différence des deux ressorts principaux évoqués plus haut, comportent un dispositif de réglage de leur tension pour tenir compte du caractère variable du panneau d'habillage en fonction notamment de la nature de la matière utilisée pour le panneau et de son épaisseur, à dimensions d'encombrement égales. Ce dispositif de réglage comprend, normalement, à une de ses extrémités, une vis (ou tige filetée), qui est accessible de l'extérieur et dont le degré de pénétration dans un écrou est réglable, justement par vissage, de manière à varier le degré de tension du ressort de rappel auxiliaire correspondant, et ce en fonction du poids effectif de la porte habillée.

Cette vis de réglage et l'écrou correspondant sont agencés sur la face avant ou sur le dessus de l'appareil et sont couverts par un cache approprié permettant de satisfaire aux exigences esthétiques.

Quant à l'emplacement des deux ressorts de rappel auxiliaires, -utilisés dans l'art antérieur pour obtenir le caractère intégrable d'un appareil donné, tel que défini plus haut-, il y a lieu de préciser que ces ressorts sont agencés, chacun, dans un des deux côtés du caisson de l'appareil, c'est-à-dire dans un plan perpendiculaire au plan de la porte en position de fermeture, c'est-à-dire perpendiculaire à son axe de rotation (cf. les deux solutions connues de la Demanderesse, telles qu'illustrées schématiquement aux figures 1 et 2 annexées à cette description, lesquelles diffèrent entre elles essentiellement par l'emplacement du dispositif de réglage - respectivement en face avant ou sur le dessus de l'appareil- du ressort de rappel auxiliaire, qui est agencé dans le plan du dessin, justement perpendiculairement à l'axe de rotation de la porte, en biais ou à 90° par rapport à cet axe).

Toutefois, l'adoption d'un agencement des ressorts de rappel auxiliaires dans les côtés du caisson d'un appareil du type précité présente des inconvénients, notamment en ce qui concerne :
1) la nécessité de démonter le caisson d'un appareil prévu, au début, pour une pose libre ou encastrée, de manière à permettre l'incorporation, dans chacun de ses côtés, d'un ressort de rappel auxiliaire, lorsqu'il y a lieu d'adopter a posteriori, pour le même appareil, une pose de type intégrable, ce qui entraîne une perte de temps considérable et des coûts d'intervention de personnel spécialisé qui sont relativement élevés ;
2) voire l'impossibilité d'adopter, en pratique, cet agencement dans le cas d'appareils dont les côtés abritent des organes nécessaires à leur fonctionnement, tels que des organes hydrauliques connus des techniciens en la matière et destinés notamment au réglage du volume de l'eau de lavage dans des lave-vaisselle, ce qui requiert de remplacer l'appareil existant par un appareil intégrable, sans possibilité de récupération du premier appareil, étant donné que la transformation n'est pas possible dans ce cas.

On connaît d'après le document US-A-2 979 052 un dispositif d'équilibrage réglable du poids d'une porte de four, mais ce dispositif ne permet pas de maintenir la porte en position entrouverte.

La présente invention s'est donc donné pour but de pourvoir à un appareil équipé d'une porte à axe de pivotement horizontal ainsi que d'un dispositif d'équilibrage du poids de la porte en une position entrouverte, notamment correspondant à une amorce d'ouverture de la porte, qui répond aux nécessités de la pratique mieux que les appareils du même type, et visant au même but, antérieurement connus, notamment en ce qu'il permet de modifier une pose initialement libre ou encastrée en une pose intégrée, ou vice versa, et ce indifféremment lors de la fabrication ou au moment de la pose ou encore à un moment ultérieur de changement de destination de la pose de l'appareil, tout en permettant l'adaptation au cas d'appareils dont les côtés sont normalement occupés par des organes nécessaires au fonctionnement de ces appareils.

La présente invention a pour objet un appareil tel qu'un appareil électroménager, comportant :
- en face avant, une porte d'accès à l'intérieur de l'appareil, articulée autour d'un axe horizontal et ayant un caisson délimité verticalement par une face avant et deux faces latérales ;
- un dispositif d'équilibrage du poids de la porte comprenant:
   * au moins un ressort, dont une première extrémité est fixée à la porte, et dont la deuxième extrémité est fixée à un axe différent de l'axe de rotation de la porte,
   * au moins un moyen de réglage de la tension du ressort de rappel et d'équilibrage de la porte,
ledit ressort de rappel et d'équilibrage étant agencé dans l'appareil en face avant, caractérisé en ce que ladite première extrémité du ressort est fixée à la porte par l'intermédiaire d'un feuillard, le point de fixation sur la porte étant réalisé sur la face de la porte opposée à celle devant laquelle se trouve le ressort, le feuillard passant sur l'arête de la porte opposée à celle près de laquelle passe son axe de pivotement, le ressort étant disposé de manière telle qu'une droite reliant la première et la deuxième extrémités du ressort soit décalée par rapport à l'axe de rotation de la porte, et ce d'une distance suffisante pour permettre la création, par le ressort, lors de l'amorce d'ouverture de la porte, d'un moment de rappel faisant équilibre au moment, de sens inverse, du poids de la porte par rapport à son axe de rotation, en sorte que la porte reste en équilibre dans une position entrouverte correspondant à l'amorce d'ouverture de cette porte.

Selon un mode de réalisation préféré de l'appareil conforme à l'invention, la porte est réalisée sous forme d'un panneau creux équipé d'une plaque amovible d'accès à l'intérieur de ce panneau, et le ressort de rappel et d'équilibrage de la porte est agencé dans l'épaisseur du panneau creux faisant porte précité.

Selon une disposition préférée de ce mode de réalisation, le dispositif d'équilibrage du poids de la porte comporte deux ressorts de rappel et d'équilibrage agencés dans l'épaisseur du panneau de porte creux, chacun à une extrémité latérale de celui-ci, de manière à éviter le vrillage de la porte qui résulterait d'un emplacement dissymétrique du dispositif d'équilibrage par rapport à un plan vertical de symétrie de la porte.

Selon une deuxième disposition préférée conforme à l'invention, le moyen de fixation de la deuxième extrémité du (des) ressort (s) est constitué par une barre, qui est agencée, -comme ce(s) ressort (s)-, dans l'épaisseur du panneau creux faisant porte précité, parallèlement à ce panneau, et qui est montée, par ses extrémités, dans les faces latérales du caisson de l'appareil.

Selon une modalité préférée d'exécution de cette deuxième disposition, la barre de fixation est montée dans les faces latérales du caisson libre de tourner sous l'action du pivotement de la porte autour de son axe, c'est-à-dire de la mise sous tension du (des) ressort (s) de rappel et d'équilibrage, et ce pour éviter tout risque de décrochage du (des) ressort (s) et, surtout, la génération d'un bruit gênant lors des opérations d'ouverture/fermeture de la porte.

Conformément à l'invention, un panneau plein -notamment en bois, massif ou non, ou en une autre matière- et des moyens de fixation détachable de ce panneau plein permettent:
- soit d'habiller le panneau creux faisant porte précité au moment de la fabrication de l'appareil ou à un moment ultérieur, notamment lors de la transformation de l'appareil, -préalablement posé librement ou de manière encastrée-, en un appareil à pose intégrée,
- soit d'effectuer la transformation inverse de la transformation susdite, c'est-à-dire de la pose intégrée à une pose libre ou encastrée.

Selon une variante avantageuse non représentée du mode de réalisation préféré de l'invention précité, le ressort de rappel et d'équilibrage de la porte coopère avec au moins un deuxième ressort dont une première extrémité est fixée au panneau creux faisant porte précité, alors qu'une deuxième extrémité est également fixée à la barre de fixation de la deuxième extrémité du premier ressort, le deuxième ressort étant destiné à l'équilibrage du poids du panneau creux faisant porte précité, dépourvu du panneau plein d'habillage, alors que le premier ressort équipé du moyen de réglage de la tension est destiné à l'équilibrage du poids additionnel du panneau d'habillage.

Selon une disposition préférée de cette variante, le deuxième ressort et/ou le premier ressort de rappel et d'équilibrage sont/est amovible(s).

Selon encore une autre disposition préférée conforme à l'invention, le moyen de réglage de la tension du (ou des ) ressort(s) de rappel et d'équilibrage réglable(s) comporte une tige filetée, une première extrémité de cette tige étant fixée à une deuxième extrémité de ce ressort réglable par l'intermédiaire d'un feuillard, alors qu'une deuxième extrémité de cette tige filetée est destinée à recevoir un écrou de réglage de la tension de ce (ou ces) ressort(s) réglable(s), après avoir traversé une butée de cet écrou solidaire de la porte.

Selon une modalité avantageuse de cette dernière disposition, la deuxième extrémité de la tige filetée et l'écrou de réglage de la tension du (ou des) ressort(s) réglable(s) de rappel et d'équilibrage correspondant(s) sont accessibles à l'extérieur en face avant de l'appareil, où ils sont couverts par un cache.

La présente invention sera mieux comprise à l'aide du complément de description ayant trait aux dessins annexés, qui sont donnés uniquement à titre d'exemples non limitatifs et dans lesquels les mêmes références numériques désignent les mêmes éléments ou des éléments du même type, c'est-à-dire ayant les mêmes fonctions, ces dessins comprenant :
- la figure 1, qui est une vue latérale schématique d'une porte de lave-vaisselle destinée à être revêtue d'un panneau d'habillage et équipée d'un dispositif connu d'équilibrage du poids de la porte (habillée ou à habiller), dont uniquement un ressort de rappel auxiliaire est représenté, c'est-à-dire que le deuxième ressort auxiliaire et les deux ressorts principaux n'ont pas été illustrés pour des raisons de simplification des dessins, le moyen de réglage de la tension de chaque ressort auxiliaire étant accessible en face avant ; et
- la figure 2, qui correspond à une autre solution connue (illustrée suivant le même critère de simplification adopté pour la figure 1), dans laquelle le moyen de réglage de la tension du ressort auxiliaire est accessible sur le dessus de l'appareil, cette figure ayant déjà fait l'objet d'une description conjointement avec la figure 1 ;
- les figures 3a et 3b, qui illustrent schématiquement, en perspective, la solution adoptée dans le cadre de la présente invention pour l'agencement du dispositif d'équilibrage de la porte, dont uniquement des portions sont représentées et qui est illustrée en position de fermeture (verticale)et en position d'ouverture horizontale), respectivement.

Ci-après on décrit, d'abord, la variante du mode de réalisation préféré de la présente invention, dont la description et compréhension seront facilitées, parce que cette variante, -contrairement au mode de réalisation préféré susdit-, est basée sur la solution de l'art antérieur qui utilise deux ressorts (dits ressorts principaux) pour l'équilibrage du poids de la porte sans panneau d'habillage et deux ressorts réglables, dits ressorts auxiliaires, qui sont destinés à équilibrer le poids supplémentaire du panneau d'habillage de la porte et qui sont disposés dans l'appareil en vue de l'agencement de type intégré de ce dernier.

En ce qui concerne le dispositif 10 de la variante précitée d'équilibrage du poids de la porte 20 d'un appareil (électro)ménager 100, tel qu'un four, un lave-vaisselle ou autre (dont uniquement les portions utiles à la compréhension de la présente invention sont représentées), il comporte un premier et un deuxième ressorts principaux (non représentés) destinés à créer, de façon connue des techniciens en la matière, un couple de rappel de la porte 20, par rapport à son axe de pivotement horizontal 21, lorsque la porte est entrouverte : dans ce cas, chaque ressort principal (dont les extrémités sont fixées à l'axe de rotation et à la porte) est dimensionné de manière à équilibrer le couple -de sens contraire- que le poids de la porte 20 sans habillage exerce autour de l'axe 21 et qui tendrait à faire tomber cette porte lourdement vers le bas, sous l'action de son propre poids, avec risque d'endommagement de celle-ci, si les ressorts de rappel principaux étaient absents. La position entre-ouverte d'une porte à pivotement autour d'un axe horizontal correspond, normalement, à une fermeture incomplète par inadvertance ou à une amorce d'ouverture visant à inspecter les objets se trouvant à l'intérieur de l'appareil, sans toutefois l'ouvrir complètement : or, il est bien évident que, dans de telles circonstances, il faut absolument éviter que la porte soit endommagée et l'appareil inutilisable, ce problème étant résolu par les deux ressorts principaux précités.

Toutefois, lorsque la porte 20 est destinée à être équipée d'un panneau d'habillage (non représenté), pour réaliser la pose dite intégrable de l'appareil correspondant 100 (le caractère intégrable de la pose pouvant être souhaité aussi en dehors de la fabrication, c'est-à-dire à un moment ultérieur, en convertissant en pose intégrable une pose préalablement libre ou encastrée), l'équilibrage du poids supplémentaire correspondant au panneau d'habillage est assuré par les deux ressorts de rappel auxiliaires 30, dont une extrémité 31 est fixée à un axe 22 différent de l'axe 21 de rotation de la porte, alors que l'autre extrémité 32 est reliée, pour chacun d'eux, à un dispositif 50 de réglage du degré de tension du ressort de rappel auxiliaire correspondant 30.

Ce dispositif 50 comporte une tige filetée 52, dont une extrémité 54 est fixée (par l'intermédiaire d'une pièce qui sera décrite par la suite) à l'extrémité 32 du ressort auxiliaire 30, alors que l'autre extrémité 56 de cette tige 52 (accessible de l'extérieur de l'appareil 100, en face avant) se visse dans un écrou 55, après avoir traversé une butée 53 de cet écrou 55, laquelle butée est solidaire de la porte 20 : le dosage ou réglage de la course de vissage de la tige 52 à l'intérieur de cet écrou 55 permet d'équilibrer également le poids du panneau d'habillage, qui varie en fonction de la nature de la matière employée pour sa fabrication, ainsi que de l'épaisseur adoptée pour le panneau, pour des dimensions données d'encombrement de ce dernier.

Or, conformément à l'invention, chaque ressort de rappel auxiliaire 30 est agencé, à chaque extrémité latérale de la porte 20, de manière à être contenu dans un plan parallèle au plan de la porte. En pratique, ceci est obtenu en ménageant chaque ressort de rappel auxiliaire 30 dans l'épaisseur du panneau de porte creux (normalement métallique : ce panneau de porte est bien entendu, différent du panneau d'habillage proprement dit) définissant la porte proprement dite de l'appareil.

Cet agencement présente l'avantage de permettre la transformation, à tout moment, d'un appareil préalablement posé librement ou de manière encastrée en un appareil à pose intégrable par application sur le panneau de porte d'un panneau d'habillage choisi en fonction du décor adopté pour les autres appareils et meubles intégrables, et ce sans devoir démonter l'ensemble du caisson (non représenté), comme il était nécessaire de faire dans l'art antérieur, lorsque les ressorts de rappel auxiliaires étaient agencés dans un plan parallèle (cf. les figures 1 et 2) aux panneaux latéraux 41 et 42 du caisson.

En outre, l'agencement conforme à la présente invention comporte l'avantage additionnel de pouvoir être appliqué à des appareils , tels que des lave-vaisselle, dont les côtés sont occupés nécessairement par des hydrauliques (non représentés) de réglage du volume d'eau de lavage de la vaisselle.

Le réglage de la tension de chacun des deux ressorts de rappel auxiliaires 30 est facilité en reliant l'extrémité 54 de la tige filetée 52, du dispositif de réglage correspondant 50, à l'extrémité 31 du ressort par l'intermédiaire d'un feuillard 51 qui est bien adapté à l'incorporation du dispositif 50 dans le panneau de porte à habiller.

En ce qui concerne le mode de réalisation préféré évoqué plus haut, celui-ci peut se lire également sur les figures 3a et 3b, à condition de considérer le dispositif d'équilibrage 10 comme comportant uniquement deux ressorts réglables 30 (en principe, un seul ressort suffit, mais des raisons de symétrie d'actionnement portent à en adopter deux pour éviter, notamment le vrillage de celle-ci sous l'action d'un seul ressort disposé dissymétriquement par rapport à un plan vertical de symétrie de la porte), c'est-à-dire à condition de considérer les ressorts réglables 30 illustrés aux figures 3a et 3b non pas comme étant destinés à équilibrer uniquement le poids du panneau d'habillage, (comme le feraient les ressorts réglables 30, dans le cadre de la variante de réalisation précitée, dans laquelle l'équilibrage de la porte sans habillage se fait à l'aide de deux autres ressorts -dits ressorts principaux, qui n'ont pas été représentés justement pour permettre la double lecture des figures 3a et 3b en relation avec le mode de réalisation préféré susdit et de sa variante ou les ressorts 30a et 30b des solutions de l'art antérieur illustrés aux figures 1 et 2, respectivement-), mais également le poids de la porte proprement dite sans panneau d'habillage.

Bien entendu, pour permettre l'emplacement des deux ressorts réglables dans l'épaisseur de la porte, celle-ci est avantageusement réalisée sous forme d'un panneau creux (non représenté) équipé d'une plaque amovible, notamment en face avant.

Au demeurant, pour permettre -conformément au but de l'invention-d'effectuer à tout moment et dans n'importe quel sens la transformation de la pose de l'appareil, c'est-à-dire en passant de la pose libre ou encastré à la pose intégrée, ou vice versa, il est avantageux de prévoir le caractère amovible du montage également pour les ressorts réglables (ainsi que des ressorts non réglables, lorsque ceux-ci existent).

## Revendications

1. Appareil (100), tel qu'un appareil électroménager, comportant:
- en face avant, une porte (20) d'accès à l'intérieur de l'appareil (100), articulée autour d'un axe horizontal (21) et ayant un caisson délimité verticalement par une face avant et deux faces latérales ;
- un dispositif (10) d'équilibrage du poids de la porte (20) comprenant:
* au moins un ressort (30), dont une première extrémité (32) est fixée à la porte (20), et dont la deuxième extrémité (31) est fixée à un axe différent de l'axe de rotation de la porte,
* au moins un moyen de réglage (50) de la tension du ressort (30) de rappel et d'équilibrage de la porte (20),
ledit ressort de rappel et d'équilibrage (30) étant agencé dans l'appareil (100) en face avant, caractérisé en ce que ladite première extrémité (32) du ressort est fixée à la porte (20) par l'intermédiaire d'un feuillard (51), le point de fixation (52) sur la porte étant réalisé sur la face de la porte opposée à celle devant laquelle se trouve le ressort, le feuillard passant sur l'arête de la porte opposée à celle près de laquelle passe son axe de pivotement, le ressort étant disposé de manière telle qu'une droite reliant la première et la deuxième extrémités (31, 32) du ressort (30) soit décalée par rapport à l'axe de rotation (21) de la porte (20), et ce d'une distance suffisante pour permettre la création, par le ressort (30), lors de l'amorce d'ouverture de la porte (20), d'un moment de rappel faisant équilibre au moment, de sens inverse, du poids de la porte (20) par rapport à son axe de rotation (21), en sorte que la porte (20) reste en équilibre dans une position entrouverte correspondant à l'amorce d'ouverture de cette porte (20).

2. Appareil selon la revendication 1, caractérisé en ce que la porte (20) est réalisée sous forme d'un panneau creux équipé d'une plaque amovible d'accès à l'intérieur de ce panneau, et en ce que le ressort (30) de rappel et d'équilibrage de la porte (20) est agencé dans l'épaisseur du panneau creux faisant porte précité.

3. Appareil selon la revendication 2, caractérisé en ce que le dispositif (10) d'équilibrage du poids de la porte (20) comporte deux ressorts de rappel et d'équilibrage (30) agencés dans l'épaisseur du panneau de porte creux, chacun à une extrémité latérale de celui-ci, de manière à éviter le vrillage de la porte (20).

4. Appareil selon l'une quelconque des revendications 2 ou 3, caractérisé en ce que le moyen de fixation de la deuxième extrémité du (des) ressort(s) (30) est constitué par une barre (22), qui est agencée, -comme ce(s) ressort(s) (30)-, dans l'épaisseur du panneau creux faisant porte précité, parallèlement à ce panneau, et qui est montée, par ses extrémités, dans les faces latérales du caisson de l'appareil (100).

5. Appareil selon la revendication 4, caractérisé en ce que la barre de fixation (22) est montée dans les faces latérales du caisson libre de tourner sous l'action du pivotement de la porte (20) autour de son axe (21), c'est-à-dire de la mise sous tension du (des) ressort(s) de rappel et d'équilibrage (30).

6. Appareil selon la revendication 5, caractérisé en ce qu'il comporte un panneau plein -notamment en bois, massif ou non, ou en une autre matière- et des moyens de fixation détachable de ce panneau plein permettant :
- soit d'habiller le panneau creux faisant porte précité au moment de la fabrication de l'appareil (100) ou à un moment ultérieur, notamment lors de la transformation de l'appareil (100), -préalablement posé librement ou de manière encastrée-, en un appareil à pose intégrée,
- soit d'effectuer la transformation inverse de la transformation susdite, c'est-à-dire de la pose intégrée à une pose libre ou encastrée.

7. Appareil selon la revendication 5, caractérisé en ce que le ressort (30) de rappel et d'équilibrage de la porte (20) coopère avec au moins un deuxième ressort dont une première extrémité est fixée au panneau creux faisant porte précité, alors qu'une deuxième extrémité est également fixée à la barre de fixation (22) de la deuxième extrémité du premier ressort (30), le deuxième ressort étant destiné à l'équilibrage du poids du panneau creux faisant porte précité, dépourvu du panneau plein d'habillage, alors que le premier ressort (30) équipé du moyen de réglage (50) de la tension est destiné à l'équilibrage du poids additionnel du panneau d'habillage.

8. Appareil selon la revendication 7, caractérisé en ce que le deuxième ressort et/ou le premier ressort (30) de rappel et d'équilibrage sont/est amovible(s).

9. Appareil selon l'une quelconque des revendications 1 à 6 ou 7 à 8, caractérisé en ce le moyen de réglage (50) de la tension du (ou des ) ressort(s) de rappel et d'équilibrage réglable(s) (30) comporte une tige filetée (52), une première extrémité (54) de cette tige (52) étant fixée à une deuxième extrémité de ce ressort réglable par l'intermédiaire d'un feuillard (51), alors qu'une deuxième extrémité (56) de cette tige filetée (52) est destinée à recevoir un écrou (55) de réglage de la tension de ce (ou ces) ressort(s) réglable(s) (30), après avoir traversé une butée (53) de cet écrou (55) solidaire de la porte (20).

10. Appareil selon la revendication 9, caractérisé en ce que la deuxième extrémité (56) de la tige filetée (52) et l'écrou (55) de réglage de la tension du (ou des) ressort(s) réglable(s) de rappel et d'équilibrage correspondant(s) (30) sont accessibles à l'extérieur en face avant de l'appareil (100), où ils sont couvert par un cache.

## Patentansprüche

1. Gerät (100), wie z.B. ein Haushaltselektrogerät,
- mit einer Zugangstür (20) zum Inneren des Geräts (100) an der Vorderseite, die um eine waagrechte Achse (21) schwenkbar ist, wobei das Gehäuse vertikal durch eine Vorderseite und zwei Seitenflächen begrenzt ist,
- mit einer Vorrichtung (10) zum Gewichtsausgleich der Tür (20), die aufweist:
* mindestens eine Feder (30), deren erstes Ende (32) an der Tür (20) und deren zweites Ende (31) an einer anderen Achse als der Schwenkachse der Tür befestigt ist,
* mindestens ein Mittel (50) zur Regelung der Federkraft der Feder (30) zum Ausgleich des Türgewichts (20),
wobei die Feder (30) zum Gewichtsausgleich im Gerät (100) an der Vorderseite angebracht ist, dadurch gekennzeichnet, daß das erste Ende (32) der Feder an der Tür (20) über ein Stahlband (51) befestigt ist und der Befestigungspunkt (52) an der Tür sich auf der Seite der Tür befindet, die derjenigen gegenüberliegt, vor der sich die Feder befindet, daß das Stahlband über die Kante der Tür entgegengesetzt zu der verläuft, in deren Nähe die Schwenkachse liegt, wobei die Feder so angeordnet ist, daß eine Gerade, die das erste und zweite Ende (31, 32) der Feder (30) verbindet, bezüglich der Schwenkachse (21) der Tür (20) versetzt ist, und zwar um einen Abstand, der ausreicht, um bei beginnender Öffnung der Tür (20) die Erzeugung eines Rückstellmoments durch die Feder (30) zu erlauben, das dem Gewicht der Tür (20) bezüglich der Schwenkachse (21) entgegengesetzt ist, so daß die Tür (20) in einer leicht offenen Stellung entsprechend einem Beginn des Öffnens dieser Tür (20) im Gleichgewicht bleibt.

2. Gerät nach Anspruch 1, dadurch gekennzeichnet, daß die Tür (20) von einem hohlen Türblatt gebildet wird, das mit einer lösbaren Zugangsplatte zum Inneren dieses Blatts versehen ist, und daß die Feder (30) zum Ausgleich des Gewichts der Tür (20) in der Dicke des hohlen Türblatts der erwähnten Tür liegt.

3. Gerät nach Anspruch 2, dadurch gekennzeichnet, daß die Vorrichtung (10) zum Ausgleich des Gewichts der Tür (20) zwei Rückstell- und Gewichtsausgleichsfedern (30) enthält, die in der Dicke des hohen Türblatts je an einem Seitenende dieses Blatts liegen, so daß ein Verziehen der Tür (20) vermieden wird.

4. Gerät nach einem beliebigen der Ansprüche 2 oder 3, dadurch gekennzeichnet, daß das Befestigungsmittel des zweiten Endes des oder der Federn (30) von einer Achse (22) gebildet wird, die wie diese Feder oder Federn (30) in der Dicke des hohlen Türblatts parallel zu diesem Türblatt liegt und mit ihren Enden in den Seitenwänden des Gehäuses des Geräts (100) montiert ist.

5. Gerät nach Anspruch 4, dadurch gekennzeichnet, daß die Befestigungsachse (22) in den Seitenwänden des Gehäuses bei der Schwenkbewegung der Tür (20) um deren Achse (21) frei drehend montiert ist, d.h. unter der Wirkung der zunehmenden Federkraft der Feder oder Federn (30).

6. Gerät nach Anspruch 5, dadurch gekennzeichnet, daß es ein volles Türblatt, insbesondere aus massivem oder nicht massivem Holz oder einem anderen Material, sowie lösbare Befestigungsmittel für diese Türblatt aufweist, so daß es möglich ist,
- entweder das hohle Türblatt während der Herstellung des Geräts (100) oder in einem späteren Augenblick zu verkleiden, insbesondere bei der Umwandlung des ursprünglich frei aufgestellten oder einfach eingebauten Geräts (100) in ein voll integriertes Einbaugerät,
- oder die umgekehrte Umwandlung durchzuführen, d.h. von der voll integrierten Einbauform zu einer freien Aufstellung oder einem einfachen Einbaugerät durchzuführen.

7. Gerät nach Anspruch 5, dadurch gekennzeichnet, daß die Rückstell- und Gewichtsausgleichsfeder (30) für die Tür (20) mit mindestens einer zweiten Feder zusammenwirkt, deren erstes Ende am Türblatt und deren zweites Ende ebenfalls an der Befestigungsachse (22) für das zweite Ende der ersten Feder (30) befestigt ist, wobei die zweite Feder zum Ausgleich des Gewichts des hohlen Türblatts ohne das volle Verkleidungspaneel bestimmt ist, während die erste Feder (30) mit den Regelmitteln (50) für die Federkraft zum Ausgleich des zusätzlichen Gewichts der Verkleidungspaneel bestimmt ist.

8. Gerät nach Anspruch 7, dadurch gekennzeichnet, daß die zweite Feder und/oder die erste Feder (30) abnehmbar sind.

9. Gerät nach einem beliebigen der Ansprüche 1 bis 6 oder 7 bis 8, dadurch gekennzeichnet, daß das Mittel (50) zur Regelung der Federkraft der regelbaren Feder oder Federn (30) einen Gewindestift (52) besitzt, der mit einem ersten Ende (54) an einem zweiten Ende der regelbaren Feder über ein Stahlband (51) befestigt ist, während ein zweites Ende (56) des Gewindestifts (52) eine Mutter (55) zur Regelung der Federkraft der regelbaren Feder oder Federn (30) nach Durchgang durch einen Anschlag (53) für diese Mutter (55) aufnehmen kann, die an der Tür (20) befestigt ist.

10. Gerät nach Anspruch 9, dadurch gekennzeichnet, daß das zweite Ende (56) des Gewindestifts (52) und die Mutter (55) zur Regelung der Kraft der regelbaren Feder oder Federn (30) an der Vorderseite des Geräts (100) von außen zugänglich und mit einer Abdeckung kaschiert sind.

## Claims

1. Appliance (100) such as a domestic electrical appliance, including:
- on the front face, a door (20) for accessing the inside of the appliance (100), the door being articulated about a horizontal pin (21) and having a box structure delimited vertically by a front face and two side faces;
- a device (10) for counterbalancing the weight of the door (20) comprising:
* at least one spring (30), of which a first end (32) is fixed to the door (20), and of which the second end (31) is fixed to a pin other than the pin about which the door rotates,
* at least one means (50) for adjusting the tension in the spring (30) for returning and counterbalancing the door (20),
the said return and counterbalancing spring (30) being arranged in the appliance (100) at the front face, characterized in that the said first end (32) of the spring is fixed to the door (20) by means of a thin strip (51), the point of attachment (52) to the door being produced on the opposite face of the door to the one facing which the spring is to be found, the thin strip passing over the opposite edge of the door to the one close to which its pivot pin passes, the spring being arranged in such a way that a straight line connecting the first and second ends (31, 32) of the spring (30) as offset with respect to the pin (21) about which the door (20) rotates, and is so by sufficient distance to allow the spring (30), as the door (20) first starts to open, to create a return moment counterbalancing the moment, of opposite sense, of the weight of the door (20) with respect to the pin (21) about which it rotates, so that the door (20) remains counterbalanced in a slightly ajar position corresponding to this door (20) first starting to open.

2. Appliance according to Claim 1, characterized in that the door (20) is produced in the form of a hollow panel equipped with a removable plate for access to the inside of this panel, and in that the spring (30) for returning and counterbalancing the door (20) is arranged in the thickness of the aforementioned door-forming hollow panel.

3. Appliance according to Claim 2, characterized in that the device (10) for counterbalancing the weight of the door (20) includes two-return and counterbalancing springs (30) which are arranged in the thickness of the hollow door panel, each at one lateral end thereof, so as to avoid twisting the door (20).

4. Appliance according to either of Claims 2 and 3, characterized in that the means of attaching the second end of the spring(s) (30) consists of a bar (22) which is arranged, like this(these) spring(s) (30), in the thickness of the aforementioned door-forming hollow panel parallel to this panel and which is mounted, via its ends, in the side faces of the box structure of the appliance (100).

5. Appliance according to Claim 4, characterized in that the attachment bar (22) is mounted in the side faces of the box structure free to rotate under the action of the pivoting of the door (20) about its pin (21), that is to say under the action of the tensioning of the return and counterbalancing spring(s) (30).

6. Appliance according to Claim 5, characterized in that it includes a solid panel - especially one made of wood, solid or otherwise, or made of some other substance - and means for detachably attaching this solid panel allowing:
- either a trim panel to be applied to the aforementioned door-forming hollow panel at the time of manufacture of the appliance (100) or subsequently, especially when converting the appliance (100), previously installed as free-standing or as a slot-in appliance into a build-in appliance,
- or the reverse conversion to the aforementioned conversion, that is to say from built-in to free-standing or slot-in installation.

7. Appliance according to Claim 5, characterized in that the spring (30) for returning and counterbalancing the door (20) interacts with at least one second spring of which a first end is attached to the aforementioned door-forming hollow panel while a second end is also attached to the attachment bar (22) for the second end of the first spring (30), the second spring being intended to counterbalance the weight of the aforementioned door-forming hollow panel when there is no solid trim panel fitted, while the first spring (30) equipped with the means (50) for adjusting the tension is intended to counterbalance the additional weight of the trim panel.

8. Appliance according to Claim 7, characterized in that the second spring and/or the first spring (30) for return and counterbalancing are/is removable.

9. Appliance according to any one of Claims 1 to 6 or 7 to 8, characterized in that the means (50) for adjusting the tension of the adjustable return and counterbalancing spring(s) (30) includes a threaded shank (52), a first end (54) of this shank (52) being attached to a second end of this adjustable spring via a thin strip (51), while a second end (56) of this threaded shank (52) is intended to take a nut (55) for adjusting the tension of this (or these) adjustable spring(s) (30), after having passed through a stop (53) for this nut (55) integral with the door (20).

10. Appliance according to Claim 9, characterized in that the second end (56) of the threaded shank (52) and the nut (55) for adjusting the tension of the corresponding adjustable return and counterbalancing spring(s) (30) are accessible from the outside on the front face of the appliance (100) where they are covered by a cover plate.
